# EUROPÄISCHE PATENTSCHRIFT

(11) **EP 1 208 915 B1**
(45) Veröffentlichungstag und Bekanntmachung des Hinweises auf die Patenterteilung: **24.03.2010**
(21) Anmeldenummer: 01127818.1
(22) Anmeldetag: 22.11.2001
(51) Int. Cl.: B05B 5/16, B05B 12/14

(54) **Verfahren und Vorrichtung zum Fördern von elektrisch leitfähigen Lacken zwischen unterschiedlichen Spannungspotenzialen**
Method and device for transfering electroconductive paints between locations with different potentials
Procédé et dispositif de transfert de peintures électroconductrices entre des emplacements à potentiels différents

(30) Priorität: 28.11.2000 DE 10059041
(43) Veröffentlichungstag der Anmeldung: 29.05.2002
(73) Patentinhaber: LACTEC GmbH Gesellschaft für moderne Lackiertechnik, 63110 Rodgau (DE)
(72) Erfinder: Ott, Winfried, 63110 Rodgau (DE)
(74) Vertreter: Tergau & Pohl Patentanwälte

(56) Entgegenhaltungen:
- EP-A- 1 108 474
- EP-A- 1 108 475
- EP-A- 1 172 152
- DE-A- 19 937 426
- US-A- 4 275 834

## Beschreibung

Die Erfindung betrifft ein Verfahren zum Fördern von elektrisch leitfähigen Lacken von einem an Erdpotential liegenden Zuführsystem, insbesondere einem Farbwechsler, zu einem an Hochspannung liegenden Verbraucher, insbesondere einem elektrostatischen Lackzerstäuber.

Die elektrostatische Verarbeitung von elektrisch hoch leitfähigen Lacken, z.B. Wasserlacken, macht es erforderlich, den Lack von Erdpotenzial auf Hochspannungspotenzial zu transferieren, wobei eine elektrische Isolierung zwischen den Potenzialen gewährleistet sein muß.

Zu diesem Zweck sind verschiedene Verfahrensweisen bekannt und beispielsweise in US 5 632 816 oder DE 197 56 488 beschrieben, wo mit einer Lackzuführungslanze gearbeitet wird, die durch eine isolierende Flüssigkeit hindurch in die Lackabgabestellung hinein bewegt wird.

Aus der nicht vorveröffentlichten EP1172152 ist ein Verfahren zum Fördern von elektrisch leitfähigen Lacken von einem an Erdpotential liegenden Zuführungsystem zu einem an Hochspannung liegenden Verbraucher (14) bekannt, bei dem einzelne abgeteilte Lackmengen und ein isolierendes Schiebemedium in räumlichem wie zeitlichem Abstand durch eine Förderleitung zwischen dem Zuführungsystem und dem Verbraucher bewegt werden.

Den bekannten Verfahren ist gemeinsam, daß sie entweder sehr komplexe Steuerungs- bzw. Überwachungsfunktionen erfordern oder im Zusammenhang mit automatischen Schnellfarbwechselsystemen nicht eingesetzt werden können.

Dementsprechend liegt der Erfindung die Aufgabe zugrunde, ein einfach strukturiertes Verfahren vorzusehen, das einen vergleichsweise geringen Steuerungsaufwand erfordert und auch für automatische Schnellfarbwechselsysteme geeignet ist.

Diese Aufgabe wird erfindungsgemäß durch das in Anspruch 1 definierte Verfahren gelöst.

Die Erfindung bezieht sich auch auf eine Vorrichtung zur Durchführung dieses Verfahrens gemäß Anspruch 5..

Auch insoweit gilt die vorgenannte Erfindungsaufgabe, nämlich eine Vorrichtung zu schaffen, die vergleichsweise einfach ausgebildet ist, mit einem geringen Steuerungsaufwand auskommt und auch für automatische Schnellfarbwechselsysteme brauchbar ist.

Zweckmäßige Ausgestaltungen und Weiterbildungen des Verfahrens und der Vorrichtung ergeben sich aus den Unteransprüchen.

Erfindungsgemäß wird somit der Lack diskontinuierlich in Einzelmengen gefördert, wobei die in Förderrichtung gemessene Längserstreckung der einzelnen Lackpakete erheblich unter der Länge der Förderstrecke bzw. der isolierenden Förderleitung liegt, so daß innerhalb dieser stets eine ausreichende Isolierstrecke verbleibt. Wegen dieser Maßnahme lassen sich die einzelnen Lackmengen oder Lackpakete problemlos in den Hochspannungsbereich transportieren, beispielsweise mittels Druckluft oder einer Isolierflüssigkeit als Schiebemedium, wie es nachfolgend anhand des Ausführungsbeispiels geschildert ist. Da auch das Abteilen der Lackmengen keine Schwierigkeiten macht, erweisen sich das erfindungsgemäße Verfahren und die zugehörige Vorrichtung als zweckentsprechend, einfach und betriebssicher.

Die diskontinuierliche Überführung der einzelnen Lackmengen setzt eine zumindest teilweise Zwischenspeicherung des Lacks im Hochspannungsbereich voraus, falls der Verbraucher kontinuierlich beliefert werden soll. Eine solche Zwischenspeicherung läßt sich jedoch vermeiden, wenn entsprechend einer besonders zweckmäßigen Version die abgeteilten Lackmengen über zwei Förderstrecken bzw. durch zwei parallele Förderleitungen zugeführt werden, wobei die Lackabgabe unterbrechungsfrei im Wechsel aus den Lackmengen der einen und der anderen Förderstrecke bzw. Förderleitung erfolgt.

Zwei Ausführungsbeispiele der Erfindung werden nachfolgend anhand einer schematischen Zeichnung näher erläutert. Es zeigen:
- Figuren 1 - 5: dieselbe Lackfördervorrichtung mit zwei parallelen Förderleitungen zwischen einem Farbwechsler und einem unter Hochspannung stehenden elektrostatischen Lackzerstäuber, wobei die einzelnen Figuren unterschiedliche Betriebsstadien wiedergeben;
- Figur 6: in einer vergrößerten Darstellung ein bei der Vorrichtung verwendetes Molchpaar mit einem zwischenliegenden Distanzstück;

Gemäß Figur 1 umfaßt die Fördervorrichtung 1 eine Förderleitung 2 mit einer Beschickungsstation 3 nahe dem hinteren Leitungsende 4 und einer Abgabestation 5 nahe dem vorderen Leitungsende 6. Die Förderleitung 2 ist aus einem elektrisch isolierenden Werkstoff, z.B. Kunststoff, hergestellt und weist zwischen der Beschickungsstation 3 und der Abgabestation 5 eine vergleichsweise große Länge L auf.

Ein Zuführsystem 7 für Lack, das als automatischer Farbwechsler 8 ausgebildet ist, ist über eine Zuführleitung 9 mit einem Zuführventil 10 in der Beschickungsstation 3 an die Förderleitung 2 angeschlossen.

In der Abgabestation 5 ist an die Förderleitung 2 eine Abgabeleitung 11 mit einem Abgabeventil 12 angeschlossen. Die Abgabeleitung 11 führt über eine Dosiereinrichtung 13 zu einem Verbraucher 14, der hier von einem elektrostatischen Lackzerstäuber 15 gebildet ist. An diesem liegt Hochspannung an, so daß ein gestrichelt angedeuteter Hochspannungsbereich 16 vorhanden ist, in den auch noch die Abgabestation 5 fällt. Demgegenüber befinden sich das Zuführsystem 7 und die Beschickungsstation 3 auf Erdpotenzial, wie es durch ein entsprechendes Symbol angedeutet ist.

In der Förderleitung 2 ist ein Molchpaar 17 mit einem hinteren Molch 18 und einem vorderen Molch 19 angeordnet, die sich wie ein Kolben in Längsrichtung durch die Leitung 2 bewegen können, ihren Querschnitt jedoch vollständig ausfüllen und so ein formstabiles Trennelement für die auf gegenüberliegenden Seiten in der Förderleitung 2 befindlichen Medien bilden. Die Molche 18 und 19 sind durch ein Distanzstück 20 in einem Mindestabstand zueinander gehalten, wie es Figur 1 zeigt. Entsprechend Figur 2 können die beiden Molche 17, 18 jedoch einen größeren Abstand zueinander einnehmen, um zwischen sich eine bestimmte Lackmenge 21 aufzunehmen. Eine solche Lackmenge 21 nimmt innerhalb der Förderleitung 2 eine Länge l ein. Wichtig ist, daß diese Länge l und damit die Lackmenge 21 nicht zu groß gewählt wird, so daß die Förderleitung 2 noch eine ausreichende Isolierlänge L-l aufweist, die ein Durchschlagen der Hochspannung vom Hochspannungsbereich 16 zur Beschickungsstation 3 verhindert.

Die Lackmenge 21 bildet zusammen mit den sie einschließenden Molchen 18, 19 ein Paket 22, das mittels einer in Förderrichtung durch die Leitung 2 wirkenden Transporteinrichtung 23 von der Beschickungsstation 3 zur Abgabestation 5 verlagerbar ist. Dazu ist an das hintere Ende 4 der Förderleitung 2 eine Druckluftleitung 24 angeschlossen, die über ein Druckluftventil 25 mit einer Druckluftquelle 26 verbunden und mit einem Entlüftungsventil 27 versehen ist, das für den Rücktransport des Molchpaars 17 von der Abgabestation 5 zur Beschickungsstation 3 geöffnet wird.

Für diese Rückführung des Molchpaars 17 von der Abgabestation 5 zur Beschickungsstation 3 ist im übrigen eine Rücktransporteinrichtung 28 vorgesehen, die an das vordere Ende 6 der Förderleitung 2 angeschlossen und im übrigen wie die Transporteinrichtung 23 ausgebildet ist. Dementsprechend umfaßt die Rücktransporteinrichtung 28 eine Druckluftleitung 29 mit einem Druckluftventil 30, die an eine Druckluftquelle 31 angeschlossen und mit einem Entlüftungsventil 33 versehen ist.

Des weiteren sind der Förderleitung 2 im Bereich der Beschickungsstation 3 ein Beschickungssensor 33 und im Bereich der Abgabestation 5 ein Abgabesensor 34 zugeordnet. Diese Sensoren sprechen auf das Vorhandensein des Molchpaars 17 bzw. des Pakets 22 im Sensorbereich an.

Wie die Figuren zeigen, ist nicht nur eine einzige Förderleitung 2 sondern eine weitere parallele Förderleitung 2' vorgesehen, die in völlig gleicher Weise wie die Förderleitung 2 ausgestattet und angeschlossen ist, so daß von einer ins einzelne gehenden Beschreibung abgesehen wird und die gleichen Bezugszeichen mit einem angefügten Unterscheidungsstrich verwendet werden. Die Förderleitung 2' ist an denselben Farbwechsler 8 sowie an dieselbe gemeinsame Abgabeleitung 11 angeschlossen.

Nachfolgend wird anhand der Figuren 1 bis 5 die Arbeitsweise der Vorrichtung 1 beschrieben:

Gemäß Figur 1 befinden sich beim Start die zusammengeschobenen Molchpaare 17 bzw. 17' in der Beschickungsstation 3 bzw. 3' der Förderleitung 2 bzw. 2'. Zunächst wird das Zuführventil 10 geöffnet, bis die vorgesehene Lackmenge 21 zwischen die Molche 18, 19 eingeleitet ist und diese auf die Länge 1 gespreizt hat, wie es aus Figur 2 ersichtlich ist. Dort ist auch bereits mit dem Einleiten von Lack in den Zwischenraum des Molchpaars 17' begonnen worden.

Nunmehr wird das Paket 22 gemäß Figur 2 vorbewegt, indem durch Öffnen des Druckluftventils 25 Druckluft hinter den hinteren Molch 18 gebracht wird, wobei gleichzeitig das abgabeseitige Entlüftungsventil 32 geöffnet wird. Figur 3 zeigt das Paket 22 mit der Flüssigkeitsmenge 21 auf halbem Wege, wobei sich nunmehr die vorhandene Isolierstrecke L-l auf zwei Isolierstrecken vor und hinter der Flüssigkeitsmenge 21 aufteilt. Gleichzeitig ist in der Förderleitung 2' das Paket 22' in der Beschickungsstation 3' fertig gestellt worden.

Gemäß Figur 4 ist das Lackpaket 22 an der Abgabestation 5 eingetroffen, wo es kontaktbedingt selbst an Hochspannung anliegt. Dieses Eintreffen an der Abgabestation 5 wird durch den Abgabesensor 34 festgestellt, worauf das Abgabeventil 12 geöffnet wird, so daß der Lack über die Abgabeleitung 11 entsprechend der Vorgabe durch die Dosiereinrichtung 13 langsam zum Zerstäuber 15 fließt. Gemäß Figur 4 ist ein Teil der Flüssigkeitsmenge 21 bereits abgegeben, während sich das Paket 22' mit der Flüssigkeitsmenge 21' unterwegs zur Abgabestation 5' befindet, wozu die Transporteinrichtung 23' entsprechend betätigt wurde.

Bevor die Lackmenge 21 bis auf einen zwischen den Molchen 18, 19 verbleibenden Rest vollständig abgegeben ist, ist das Paket 22' mit der Lackmenge 21' in der Abgabestation 5' eingetroffen, so daß die Lackabgabe kontinuierlich fortgesetzt werden kann. Der Abgabesensor 34 stellt entsprechend der beim Abgeben des Lacks fortgesetzten Vorwärtsbewegung des hinteren Molchs 18 das Ende der Entleerung aus dem Paket 22 fest, worauf die Steuereinrichtung das Abgabeventil 12 schließt und das Abgabeventil 12' öffnet, so daß nunmehr der Zerstäuber 15 aus der Lackmenge 21' weiterversorgt wird.

Nunmehr wird das Molchpaar 17 von der Abgabestation 5 in die Beschickungsstation 3 zurückbewegt, wie es durch den Pfeil 35 in Figur 5 angedeutet ist. Dazu werden an der Transporteinrichtung 23 das Druckluftventil 25 geschlossen und das Entlüftungsventil 27 geöffnet, während umgekehrt an der Rücktransporteinrichtung 28 das Druckluftventil 30 geöffnet und das Entlüftungsventil 32 geschlossen werden.

Nach dem vom Beschickungssensor 33 festgestellten Eintreffen des Molchpaars 17 in der Beschickungsstation 3 ist hinsichtlich der Förderleitung 2 der Zustand wieder erreicht, wie er in Figur 1 dargestellt ist. Es wiederholt sich der bereits beschriebene Vorgang, bei dem durch ein begrenztes Öffnen des Zuführventils 10 eine weitere Lackmenge 21 zwischen die Molche 18 und 19 eingebracht wird, worauf wiederum in der beschriebenen Weise der Transport zur Abgabestation 5 erfolgt. Dabei trifft die weitere Lackmenge 21 gleichfalls an der Abgabestation 5 ein, bevor die Lackmenge 21' in der Abgabestation 5' vollständig abgegeben ist.

Figur 6 zeigt, daß die beiden Molche 18 und 19 jeweils in gleicher Weise ausgebildet sind und aus einem Kern 36 mit einer Ummantelung 37 aus einem Kunststoff bestehen. Das Distanzstück 20 ist aus einer vom Molch 19 konzentrisch zur Förderleitung 2 vorragenden Stange 38 mit einem gerundeten Kopfstück 39 gebildet. Das Distanzstück 20 bildet einen Abstandhalter, der verhindert, daß beim Zurückdrücken der Molche 18 und 19 diese aufeinanderstoßen und zusammenkleben. Außerdem ist durch das Distanzstück 20 in der Beschickungsstation 3 ein für das Befüllen des Zwischenraums ausreichender Abstand der beiden Molche 18, 19 immer gewährleistet.

## Patentansprüche

1. Verfahren zum Fördern von elektrisch leitfähigen Lacken von einem an Erdpotential liegenden Zuführungsystem (7), insbesondere einem Farbwechsler (8), zu einem an Hochspannung liegenden Verbraucher (14), insbesondere einem elektrostatischen Lackzerstäuber (15), bei dem einzelne abgeteilte Lackmengen (21) und Druckluft als isolierendes Schiebemedium in räumlichem wie zeitlichem Abstand durch eine Förderleitung (2,2') zwischen dem Zuführungsystem (7) und dem Verbraucher (14) bewegt werden, wobei die Länge (L) der Förderstrecke der Förderleitung (2,2') die Ausdehnung (1) der einzelnen Lackmengen (21) in Förderrichtung um ein als Isolierstrecke ausreichendes Maß (L-I) übersteigt, und wobei nach Eintreffen der Lackmenge (21) in einer Abgabestation (5) die Druckluft in der jeweiligen Förderleitung (2, 2') rückgefördert wird.

2. Verfahren nach Anspruch 1, **dadurch gekennzeichnet, dass** es so durchgeführt wird, dass sich zu keinem Zeitpunkt mehr als eine einzige abgeteilte Lackmenge (21) innerhalb der jeweiligen Förderleitung (2, 2') befindet.

3. Verfahren nach Anspruch 1 oder 2, **dadurch gekennzeichnet, dass** dem Verbraucher (14) über zumindest zwei parallele Förderleitungen (2, 2') abgeteilte Lackmengen (21, 21') zugeführt werden.

4. Verfahren nach Anspruch 3, **dadurch gekennzeichnet, dass** zur kontinuierlichen Versorgung des Verbrauchers (14) im Wechsel Lackmengen (21 und 21') aus der einen und aus der anderen Förderleitung (2, 2') dosiert dem Verbraucher (14) abgegeben werden.

5. Vorrichtung zur Durchführung des Verfahrens nach Anspruch 1 mit einer Förderleitung (2) für Lack, die in die Verbindung zwischen einem geerdeten Zuführungsystem (7), insbesondere einem Farbwechsler (8), und einem unter Hochspannung stehenden Verbraucher (14), insbesondere einem elektrostatischen Zerstäuber (15), eingeschaltet ist, wobei die Förderleitung (2) aus einem isolierenden Werkstoff besteht, wobei in der Förderleitung (2) zumindest ein Molchpaar (17) aus einem hinteren Molch (18) und einem vorderen Molch (19) angeordnet ist, wobei dem hinteren Ende (4) der Förderleitung (2) eine Beschickungsstation (3) zur Zuführung abgeteilter Lackmengen (21) zwischen die beiden Molche (18, 19) zugeordnet ist, wobei dem vorderen Ende (6) der Förderleitung (2) eine Abgabestation (5) zur Ausschleusung der abgeteilten Lackmengen (21) aus der Förderleitung (2) zugeordnet ist, wobei eine Transporteinrichtung (23, 40) zur Verlagerung des Molchpaars (17) mit einer aufgenommenen Lackmenge (21) mittels Druckluft als isolierendes Schiebemedium von der Beschickungsstation (3) zur Abgabestation (5) sowie eine Rücktransporteinrichtung (28) zur Verlagerung des Molchpaars (17) von der Abgabestation (5) zur Beschickungsstation (3) vorgesehen sind wobei die Länge (L) der Förderleitung (2) zwischen der Beschickungsstation (3) und der Abgabestation (5) und die Länge (I) des zwischen den Molchen (18, 19) aufgenommenen Lackmengenpakets (22) so bemessen sind, dass die addierten Förderleitungsabschnitte vor und hinter dem Lackmengenpaket (22) stets eine Isolierstrecke von ausreichender Länge (L-I) zwischen der Beschickungsstation (3) und der Abgabestation (5) bilden, und wobei die Förderleitung für eine Rückführung der Druckluft nach Abgabe der Lackmenge (21) ausgelegt ist.

6. Vorrichtung nach Anspruch 5, **dadurch gekennzeichnet, dass** ein hinterer Anschlag (bei 4) und ein vorderer Anschlag (bei 6) für das mittels der Transporteinrichtungen (23, 28, ; 40) durch die Förderleitung (2) hin- und herbewegte Molchpaar (17) vorgesehen sind.

7. Vorrichtung nach Anspruch 5 oder 6, **dadurch gekennzeichnet, dass** zwischen den beiden Molchen (18, 19) ein Distanzstück (20) vorgesehen ist, das ein direktes Aneinanderliegen der Molche (18, 19) verhindert.

8. Vorrichtung nach einem der Ansprüche 5 bis 7, **dadurch gekennzeichnet, dass** eine Steuereinrichtung vorgesehen ist, die einen oder mehrere der Beschickungsstation (3) zugeordnete hintere Sensoren (33) und einen oder mehrere der Abgabestation (5) zugeordnete vordere Sensoren (34) aufweist, die jeweils auf das sich vorbei bewegende Molchpaar (17) ansprechen.

9. Vorrichtung nach einem der Ansprüche 5 bis 8, **dadurch gekennzeichnet, dass** die Transporteinrichtungen (23) von einer an das hintere Ende (4) und die Rücktransporteinrichtung (28) von einer an das vordere Ende (6) der Förderleitung (2) angeschlossenen ventilgesteuerten Druckluftleitung (24, 29) und jeweils einem Entlüftungsventil (27, 32) gebildet sind.

10. Vorrichtung nach einem der Ansprüche 5 bis 9, **dadurch gekennzeichnet, dass** dem Verbraucher (14) zwei parallele Förderleitungen (2 und 2') zugeordnet sind und dass eine Steuereinrichtung vorgesehen ist, mittels der Lackmengenpakete (22 und 22') zueinander versetzt durch die beiden Förderleitungen (2, 2') transportiert werden.

11. Vorrichtung nach einem der Ansprüche 8 bis 10, **dadurch gekennzeichnet, dass** in die Abgabeleitung (11), welche die Förderleitung (2) mit dem Verbraucher (14) verbindet, eine Dosiereinrichtung (13) für die kontrollierte Lackabgabe eingebaut ist.

## Claims

1. A method for conveying electrically conductive varnishes from a feeding system (7) lying on ground potential, in particular a color changer (8), to a consumer (14) lying on high voltage, in particular an electrostatic varnish sprayer (15), wherein individual separated varnish quantities (21) and compressed air as an insulating pushing agent are moved at space and time intervals through a conveying line (2, 2') between the feeding system (7) and the consumer (14), the length (L) of the conveying distance of the conveying line (2, 2') exceeding the extension (1) of the individual varnish quantities (21) in conveying direction by an amount (L-I) which is a sufficient insulating distance, and the compressed air being conveyed back, after arrival of the varnish quantity (21) in a discharging station (5), in the respective conveying line (2, 2').

2. The method according to claim 1, **characterized in that** it is carried out in such a way that at no moment in time, more than a single separated varnish quantity (21) is present inside the respective conveying line (2, 2').

3. The method according to claim 1 or 2, **characterized in that** separated varnish quantities (21, 21') are fed to the consumer (14) via at least two parallel conveying lines (2, 2').

4. The method according to claim 3, **characterized in that**, for a continuous supply of the consumer (14), varnish quantities (21 and 21') are conveyed to the consumer (14) in a dosed manner alternately from one and from the other conveying line (2, 2').

5. A device for carrying out the method according to claim 1, having a conveying line (2) for varnish, inserted into the connection between a grounded feeding system (7), in particular a color changer (8), and a consumer (14) lying on high voltage, in particular an electrostatic sprayer (15), the conveying line (2) consisting of an insulating material, at least one scraper pair (17) consisting of a rear scraper (18) and a front scraper (19) being arranged in the conveying line (2), a charging station (3) for feeding separated varnish quantities (21) between the two scrapers (18, 19) being associated to the rear end (4) of the conveying line (2), a discharging station (5) for sluicing the separated varnish quantities (21) out of the conveying line (2) being associated to the front end (4) of the conveying line (2), a transport device (23, 40) for shifting the scraper pair (17) with a picked-up varnish quantity (21) by means of compressed air as an insulating pushing agent from the charging station (3) to the discharging station (5) as well as a conveying-back device (28) for shifting the scraper pair (17) from the discharging station (5) to the charging station (3) being provided, the length (L) of the conveying line (2) between the charging station (3) and the discharging station (5) and the length (I) of the varnish-quantity package (22) picked up between the scrapers (18, 19) being dimensioned such that the added conveying-line sections in front of and behind the varnish-quantity package (22) always form an insulating distance of sufficient length (L-I) between the charging station (3) and the discharging station (5), and the conveying line being designed for conveying the compressed air back after having discharged the varnish quantity (21).

6. The device according to claim 5, **characterized in that** a rear stop (at 4) and a front stop (at 6) are provided for the scraper pair (17) shifted in a reciprocating manner through the conveying line (2) by means of the transport devices (23, 28; 40).

7. The device according to claim 5 or 6, **characterized in that** between the two scrapers (18, 19), a spacer (20) is provided, preventing a direct contact between the scrapers (18, 19).

8. The device according to any of claims 5 to 7, **characterized in that** a control device is provided, including one or more rear sensors (33) associated to the charging station (3) and one or more front sensors (34) associated to the discharging station (5), each of said sensors responding to the scraper pair (17) passing by.

9. The device according to any of claims 5 to 8, **characterized in that** the transport devices (23) are formed by a valve-controlled compressed-air line (24) connected to the rear end (4) of the conveying line (2) and a ventilating valve (27) and the conveying-back device (28) is formed by a valve-controlled compressed-air line (29) connected to the front end (6) of the conveying line (2) and a ventilating valve (32).

10. The device according to any of claims 5 to 9, **characterized in that** two parallel conveying lines (2 and 2') are associated to the consumer (14) and that a control device is provided, by means of which varnish-quantity packages (22 and 22') are transported offset against each other through the two conveying lines (2, 2').

11. The device according to any of claims 8 to 10, **characterized in that** a dosing device (13) for a controlled discharge of varnish is installed in the discharging line (11) connecting the conveying line (2) with the consumer (14).

## Revendications

1. Procédé pour convoyer des vernis conducteurs d'un système d'alimentation (7) relié à un potentiel de terre, en particulier un changeur de couleur (8), vers un consommateur (14) relié à haute tension, en particulier un atomiseur électrostatique de vernis (15), dans lequel des quantités de vernis (21) individuelles séparées et de l'air comprimé comme milieu poussant isolant sont transportés à des intervalles spatiaux et temporaires à travers une conduite de convoyage (2, 2') entre le système d'alimentation (7) et le consommateur (14), la longueur (L) de la distance de convoyage de la conduite de convoyage (2, 2') excédant l'étendue (1) des quantités de vernis (21) individuelles en direction de convoyage par un montant (L-I) qui est une distance isolante suffisante, et l'air comprimé étant convoyer de retour, après arrivée des quantités de vernis (21) dans une station de décharge (5), dans la conduite de convoyage (2, 2') respective.

2. Procédé selon la revendication 1, **caractérisé en ce qu'**il est effectué de telle façon qu'à aucun moment, plus qu'une seule quantité de vernis (21) séparée n'est présente dans la conduite de convoyage (2, 2') respective.

3. Procédé selon la revendication 1 ou 2, **caractérisé en ce que** des quantités de vernis (21, 21') séparées sont alimentées au consommateur (14) par au moins deux conduites de convoyage (2, 2') parallèles.

4. Procédé selon la revendication 3, **caractérisé en ce que**, pour une alimentation continue du consommateur (14), des quantités de vernis (21 et 21') sont convoyées au consommateur (14) d'une façon dosée alternativement de l'une et de l'autre conduite de convoyage (2, 2').

5. Dispositif pour effectuer le procédé selon la revendication 1, ayant une conduite de convoyage (2) pour vernis, insérée dans la connexion entre un système d'alimentation (7) relié à la terre, en particulier un changeur de couleur (8), et un consommateur (14) relié à haute tension, en particulier un atomiseur électrostatique (15), la conduite de convoyage (2) consistant en une matière isolante, au moins une paire de ramoneurs (17) consistant en un ramoneur arrière (18) et un ramoneur avant (19) étant ménagée dans la conduite de convoyage (2), une station de chargement (3) pour alimenter des quantités de vernis (21) séparées entre les deux ramoneurs (18, 19) étant attribuée à l'extrémité arrière (4) de la conduite de convoyage (2), une station de déchargement (5) pour écluser les quantités de vernis (21) séparées hors de la conduite de convoyage (2) étant attribuée à l'extrémité avant (4) de la conduite de convoyage (2), un dispositif de transport (23, 40) pour déplacer la paire de ramoneurs (17) avec une quantité prise de vernis (21) au moyen de l'air comprimé en tant que milieu poussant isolant, de la station de chargement (3) à la station de déchargement (5), ainsi qu'un dispositif de convoyage de retour (28) pour déplacer la paire de ramoneurs (17) de la station de déchargement (5) à la station de chargement (3) étant prévus, la longeur (L) de la conduite de convoyage (2) entre la station de chargement (3) et la station de déchargement (5) et la longueur (I) du paquet de la quantité de vernis (22) pris entre les ramoneurs (18, 19) étant dimensionnées de façon que les sections de la conduite de convoyage devant et derrière le paquet de la quantité de vernis (22) forment toujours une distance isolante d'une longueur (L-I) suffisante entre la station de chargement (3) et la station de déchargement (5), et la conduite de convoyage étant étudiée pour reconvoyer l'air comprimé après avoir déchargé la quantité de vernis (21).

6. Dispositif selon la revendication 5, **caractérisé en ce qu'**une butée arrière (à 4) et une butée avant (à 6) sont prévues pour la paire de ramoneurs (17) déplacée dans les deux sens à travers la conduite de convoyage (2) au moyen des dispositifs de transport (23, 28; 40).

7. Dispositif selon la revendication 5 ou 6, **caractérisé en ce que**, entre les deux ramoneurs (18, 19), une pièce d'écartement (20) est prévue, empêchant un contact direct entre les ramoneurs (18, 19).

8. Dispositif selon l'une quelconque des revendications 5 à 7, **caractérisé en ce qu'**un dispositif de commande est prévu, comprenant un ou plusieurs capteurs arrières (33) attribués à la station de chargement (3) et un ou plusieurs capteurs avants (34) attribués à la station de déchargement (5), chacun des dits capteurs répondant à la paire de ramoneurs (17) passant.

9. Dispositif selon l'une quelconque des revendications 5 à 8, **caractérisé en ce que** les dispositifs de transport (23) sont formés par une conduite d'air comprimé commandée à soupape (24) reliée à l'extrémité arrière (4) de la conduite de convoyage (2) et une soupape de ventilation (27) et le dispositif de convoyage de retour (28) est formé par une conduite d'air comprimé commandée à soupape (29) reliée à l'extrémité avant (6) de la conduite de convoyage (2) et une soupape de ventilation (32).

10. Dispositif selon l'une quelconque des revendications 5 à 9, **caractérisé en ce que** deux conduites de convoyage (2 et 2') parallèles sont attribuées au consommateur (14) et **en ce qu'**un dispositif de commande est prévu, au moyen duquel des paquets de quantités de vernis (22 et 22') sont transportés de manier décalée l'un par rapport à l'autre à travers les deux conduites de convoyage (2, 2').

11. Dispositif selon l'une quelconque des revendications 8 à 10, **caractérisé en ce qu'**un dispositif de dosage (13) pour un déchargement contrôlé du vernis est installé dans la conduite de déchargement (11) qui relie la conduite de convoyage (2) avec le consommateur (14).
